# EUROPÄISCHE PATENTSCHRIFT

(11) **EP 0 372 208 B1**
(45) Veröffentlichungstag und Bekanntmachung des Hinweises auf die Patenterteilung: **03.02.1993**
(21) Anmeldenummer: 89119677.6
(22) Anmeldetag: 24.10.1989
(51) Int. Cl.: C10C 1/06

(54) **Verfahren zur Aufarbeitung von Rohteer**
Process for treating coal tar
Procédé de traitement du goudron

(30) Priorität: 05.12.1988 DE 3840928
(43) Veröffentlichungstag der Anmeldung: 13.06.1990
(73) Patentinhaber: RUHRKOHLE AKTIENGESELLSCHAFT, 44623 Herne (DE)
(72) Erfinder: Stewen, Wilhelm, Dr., D-4200 Oberhausen 11 (DE); Hasse, Hans-Jürgen, D-4300 Essen 1 (DE)
(74) Vertreter: Stahl, Rudolf

(56) Entgegenhaltungen:
- GB-A- 127 700
- GB-A- 191 295
- GB-A- 200 651
- US-A- 2 673 833
- Ullmanns Encyclopadie der technischer Chemie 4 Auflage Band 22, Seiten 418-422

## Beschreibung

Die Erfindung betrifft ein Verfahren zur Aufarbeitung des beim Verkoken von Kohle anfallenden Rohteers, wobei der Rohteer auf Entwässerrungskolonnentemperatur vorerwärmt wird und einer mit Normaldruck betreibenen Entwässerungskolone aufgegeben wird, das Kopfprodukt der Entwässerungskolonne kondensiert und in einem Flüssigkeitsscheider in Leichtöl und Wasser getrennt wird und als Sumpfprodukt wasserfreier Teer abgezogen und teils durch einen externen Wärmeofen, teils durch internen Wärmeaustausch mit den Produkten einer mit Unterdruck betriebenen Pechkolone auf Pechkolonnentemperatur erhitzt wird und als Sumpfprodukt der Pechkolonne Pech abgezogen wird sowie als Kopfprodukt der Pechkolonne entwässerter und entpechter Rohteer anfällt.

In der Bundesrepublik Deutschland bestehen eine Vielzahl von Kokereien. Der in diesen Kokereien anfallende Rohteer wird überwiegend einer zentralen Aufbereitungsanlage zugeführt. Dadurch entseht erheblicher Frachtaufwand. Ferner sind für die Aufarbeitung von Rohteer bisher erhebliche Mengen an Energie erforderlich. Der Erfindung liegt die allgemeine Aufgabe zugrunde, die Aufarbeitung zu vereinfachen und kostengünstiger zu gestalten. Dabei geht die Erfindung von der Überlegung aus, den Rohteer in an sich bekannter Weise zunächst in zwei Fraktionen zu teilen. Zwar ließe sich das z. B. durch eine fraktionierte Rohgaskondensation bewerkstelligen. Dabei sind jedoch aufgrund der Neigung des Peches zur Anbackung, insbesondere in Verbindung mit Feststoffen, Betriebsprobleme zu erwarten. Andere Verfahren zur Gewinnung von pecharmen oder pechfreien Teerfraktionen durch einen separierten Abzug an bestimmten Betriebspunkten erscheinen ebenfalls nicht zielführend, da auch der bei niedrigem Temperaturniveau anfallende Teer relativ hohe Pechanteile aufweist. Der Teer fällt z. B. im Vorkühler oder Elektrofilter an.

Das eingangs genannte gattungsgemäße Verfahren ist aus "Ullmanns Encyklopädie der technischen Chemie, 4. Auflage, 1982, Band 22, Seiten 418 - 422," bekannt, bei dem die Aufarbeitung des Rohteers dadurch erfolgt, daß dieser unter einem Druck von 9 bar in einem Röhrenofen auf 160° C erhitzt, über ein regelbares Entspannungsventil in die Entwässerungskolonne eingebracht und dort unter Atmosphärendruck in Leichtöl und Wasser als Kopfprodukt sowie in entwässerten Teer als Sumpfprodukt getrennt wird. Der entwässerte Teer wird gegen ablaufendes Pech aus der Pechkolonne vorgewärmt und ebenfalls im Röhrenofen unter einem Druck von 4 bar auf 360° C erhitzt und in der Pechkolonne auf einen (Unter-)Druck von 0,1 bis 0,13 bar entspannt. Als Sumpfprodukt fällt Pech und als Kopfprodukt eine Ölfraktion an, die zu mehreren Teilfraktionen weiterverarbeitet wird, wobei aufgrund der Temperatur- und Druckbedingungen in der Pechkolonne sowie durch Reflux (von Anthrazenöl 1) die Pechfraktion zugunsten der Siedefraktion anteilig verringert wird. Nachteilig ist bei dieser Verfahrensweise, die in der Regel bei Zentralaufarbeitungsanlagen Anwendung findet, daß viel Fremdenergie in Form von Wärmeenergie sowie mechanischer Energie (Verdichter und Vakuumpumpen) benötigt wird, eine aufwendige vielkolonnige Destillation sowie große Wärmeöfen und Pumpen erforderlich sind und der Transport des gesamten Rohteers, einschließlich Wasser- und Pechanteil, hohe Transportkosten verursacht.

Daher liegt dem erfindungsgemäßen Verfahren die Aufgabe zugrunde, den Fremdenergieeinsatz bei der Aufarbeitung des Rohteers wesentlich zu vermindern, den Destillationsteil der Aufarbeitungsanlage durch Einsparung von Kolonnen erheblich zu vereinfachen und den Ofen- und Pumpenteil beträchtlich zu verkleinern.

Gelöst wird diese Aufgabe, ausgehend von dem eingangs genannten gattungsgemäßen Verfahren, durch die kennzeichnenden Merkmale des Anspruchs 1. Eine vorteilhafte Weiterbildung ist in Anspruch 2 niedergelegt.

Der hochsiedende Pechanteil kann der Einsatzkohle beim Verkoken zugemischt werden. Das bewirkt eine Verbesserung der Verkokungseigenschaften und ist in besonderer Weise wirtschaftlich.

Durch den wärmemäßigen Verbund der Entwässerungskolonne bzw. Pechkolonne können zusätzliche Vorteile erreicht werden, indem das Kopfprodukt und/oder Sumpfprodukt aus der Pechkolonne zur Vorwärmung des Rohteers und/oder des Sumpfproduktes aus der Entwässerungskolonne verwendet wird.

Im übrigen eröffnet obige Verfahrensweise die Möglichkeit zur wirtschaftlichen Aufarbeitung des Rohteers auf derjenigen Kokerei, wo der Rohteer jeweils anfällt. Damit entfallen die Frachtkosten zu einer zentralen Aufarbeitungsstelle.

In der Zeichnung ist ein Ausführungsbeispiel der Erfindung dargestellt.

Wie in der nachfolgenden Abb. 1 schematisch dargestellt, wird der aus den Teerscheidern abgezogene Teer mit Wassergehalten von etwa 4 - 5 Gew. % zunächst in Wärmetauschern (1) und (2) auf etwa 155 Grad C vorgewärmt und in die Entwässerungskolonne (3) geführt. Als Sumpfprodukt fällt entwässerter Teer an, der weiteren Wärmetauschern zugeleitet wird.

Am Kopf der Kolonne wird das Wasser -/ Leichtölgemisch abgezogen, in Kondensatoren (4) gekühlt und in Scheidern (5) voneinander getrennt. Eine Teilmenge Leichtöl kann als Reflux auf den Kolonnenkopf zurückgegeben werden, der Rest wird als Produkt gewonnen und z.B. dem entpechten Teer zugemischt.

Der als Sumpfprodukt der Entwässerungskolonne abgezogene Teer wird in weiteren Wärmetauschern (6) und (7) gegen Teerdämpfe und Pech vorgewärmt und abschließend von ca. 320 Grad C auf ca. 365 Grad C erhitzt.

Durch die integrierte Wärmeverbundschaltung ist nur für diese Temperaturerhöhung von etwa 45 Grad C Fremdwärme, z.B. in einem Reboilerofen (8) zuzuführen.

Die Aufteilung des Teeres in seine Pechfraktion und die leichter siedenden Komponenten erfolgt in der bei ca. 0,5 bar betriebenen Pechkolonne (9) durch Vakuum-Flashverdampfung ohne Rückfluß. Der Erstarrungspunkt des Peches kann z.B. durch geringe Änderungen des Vakuums eingestellt werden. Zur Einstellung des Druckes dient eine Vakuumpumpe.

Am Beispiel einer Kokerei mit einem Kohleeinsatz von 7800 t naß/d ergibt sich nachfolgende Mengenbilanz:

Im Ergebnis hat das Verfahren einen minimalen Energiebedarf. Der minimale Energiebedarf wird insbesondere mit den gewählten Druck- und Temperaturabstufungen und der Verbundschaltung möglich.

Bei dem erfindungsgemäßen Konzept fallen die Rohteerfraktionen Leichtöl und Pech an, für die variable Weiterverarbeitungsmöglichkeiten gegeben sind.

Im übrigen ist zu berücksichtigen, daß die Frachtkosten für Wasser- und Pechanteile des Rohteers (ca. 57 Gew.-%) zu der zentralen Aufarbeitungsanlage entfallen; es werden die Kosten für die destillative Trennung des Rohteers in der zentralen Aufarbeitung vermindert und es entfallen die Verarbeitungskosten für Pech in der zentralen Aufarbeitungslage bzw. die Transportkosten für den Rücktransport von Pech zur Kokerei.

## Patentansprüche

1. Verfahren zur Aufarbeitung des beim Verkoken von Kohle anfallenden Rohteers, wobei der Rohteer auf Entwässerungskolonnentemperatur vorerwärmt wird und einer mit Normaldruck betriebenen Entwässerungskolonne aufgegeben wird, das Kopfprodukt der Entwässerungskolonne kondensiert und in einem Flüssigkeitsscheider in Leichtöl und Wasser getrennt wird und als Sumpfprodukt wasserfreier Teer abgezogen und teils durch einen externen Wärmeofen, teils durch internen Wärmeaustausch mit den Produkten einer mit Unterdruck betriebenen Pechkolonne auf Pechkolonnentemperatur erhitzt wird und als Sumpfprodukt der Pechkolonne Pech abgezogen wird sowie als Kopfprodukt der Pechkolonne entwässerter und entpechter Rohteer anfällt, **dadurch gekennzeichnet**, daß
**a)** der Rohteer auf der Kokerei entwässert und dort in zwei Zwischenprodukte destillativ aufgetrennt wird, nämlich in eine
**a1)** unter Normaldruck oberhalb 360 °C siedende Pechfraktion sowie in eine
**a2)** unter Normaldruck bis 360 °C siedende Ölfraktion, wobei
**b)** die Vorerwärmung des Rohteers auf ca. 155 °C erfolgt, und zwar
**b1)** unter Ausnutzung der Rohteerzulauftemperatur von ca. 55 °C und im übrigen
**b2)** ausschließlich durch internen Wärmeaustausch mit den Zwischenprodukten der Pechkolonne,
**c)** der Rohteer mit etwa Normaldruck in die Entwässerungskolonne eingespeist wird,
**d)** eine Erwärmung des entwässerten Rohteers von ca. 150 °C auf ca. 365 °C erzielt wird, indem die Temperaturerhöhung
**d1)** überwiegend, d. h. von ca. 150 °C auf ca. 320 °C, durch internen Wärmeaustausch mit den Zwischenprodukten der Pechkolonne und
**d2)** mit einem geringen Anteil, d. h. von ca. 320 °C auf ca. 365 °C, durch Erhitzen in einem Reboilerofen als externen Wärmeofen erfolgt, und
**e)** der wasserfreie Teer in der Pechkolonne unter einem Betriebsdruck von 0,5 bar durch Vakuum-Flashverdampfung ohne Rückfluß destillativ aufgetrennt wird.

2. Verfahren nach Anspruch 1, gekennzeichnet durch die Zumischung der hochsiedenden Pechanteile zur Einsatzkohle der Kokerei.

## Claims

1. A method for treating crude tar produced during the coking of coal, wherein the crude tar is pre-heated to drying column temperature and supplied to a drying column operating at normal pressure, the top product of the drying column is condensed and separated in a liquid separator into light oil and water and water-free tar is drawn off as the sump product and is heated to pitch column temperature partly by an external heating oven and partly by internal heat exchange with the products of an underpressure pitch column and pitch is drawn off as the sump product of the pitch column and dried and pitch-free crude tar Is obtained as the top product of the pitch column, characterised in that
a) the crude tar is dried in the coking plant and separated in said plant by distillation into two intermediate products, namely
a1) a pitch fraction boiling above 360°C at normal pressure and
a2) an oil fraction boiling below 360° at normal pressure, wherein
b) the pre-heating of the crude tar is effected to approximately 155°C and is effected
b1) using the crude tar intake temperature of approximately 55°C and, for the remainder,
b2) exclusively by internal heat exchange with the intermediate products of the pitch column,
c) the crude tar is supplied into the drying column at approxiamtely normal pressure,
d) a heating of the dried crude tar from approximately 150°C to approximately 365°C is obtained in that the temperature increase
d1) is effected predominantly, i.e. from approximately 150°C to approximately 320 °C, by internal heat exchange with the intermediate products of the pitch column and
d2) for a small proportion, i.e. from approximately 320°C to approximately 365 °C, by heating in a reboiler oven as an external heating oven, and
e) the water-free tar is separated by distillation in the pitch column at an operating pressure of 0.5 bar by vacuum flash evaporation without reflux.

2. A method according to claim 1, characterised by the addition of the high-boiling pitch components to the charging coal of the coking plant.

## Revendications

1. Procédé de retraitement du goudron brut apparaissant lors de la cokéfaction de charbon, dans lequel le goudron brut est réchauffé à la température d'une colonne de dessiccation et est introduit dans une colonne de dessiccation fonctionnant à pression normale, le produit de tête de la colonne de dessiccation se condensant et étant séparé dans un séparateur de liquide en huile légère et en eau, et le goudron déshydraté étant extrait en tant que produit plongeant et étant chauffé à la température d'une colonne à brai, partiellement par un four de réchauffage externe et partiellement par échange thermique interne avec les produits d'une colonne à brai fonctionnant sous dépression, du brai étant extrait de la colonne à brai en tant que produit lourd, tandis que du goudron brut déshydraté et séparé de son brai apparaissant comme produit de tête de la colonne à brai, caractérisé en ce que :
a) le goudron brut est déshydraté à la cokerie et y est séparé par distillation en deux produits intermédiaires, à savoir :
a1) une fraction de brai distillant à pression normale au-delà de 360°C, et
a2) une fraction d'huile distillant à pression normale jusqu'à 360°C, tandis que
b) le préchauffage du goudron brut s'effectue à environ 155°C, et ce
b1) en utilisant la température d'amenée du goudron brut d'environ 55° et en outre
b2) exclusivement par échange thermique interne avec les produits intermédiaires de la colonne à brai,
c) le goudron brut est introduit dans la colonne de dessiccation sous une pression quasi normale,
d) un réchauffage du goudron brut déshydraté de 150°C environ à 365°C environ est obtenu
d1) principalement, c'est-à-dire d'environ 150°C à environ 320°C par échange thermique interne avec les produits intermédiaires de la colonne à brai, et
d2) pour une petite partie, c'est-à-dire d'environ 320°C jusqu'à environ 365°C, par chauffage dans un four de ré-ébullition servant de four chauffant externe, et
e) le goudron déshydraté de la colonne à brai est séparé par distillation sans reflux à une pression de fonctionnement de 0,5 bar par vaporisation flash sous vide.

2. Procédé selon la revendication 1, caractérisé par le mélange de la fraction en brai à haute température de distillation avec le charbon alimentant la cokerie.
